# EUROPÄISCHE PATENTSCHRIFT

(11) **EP 1 555 429 B1**
(45) Veröffentlichungstag und Bekanntmachung des Hinweises auf die Patenterteilung: **12.08.2009**
(21) Anmeldenummer: 05000209.6
(22) Anmeldetag: 07.01.2005
(51) Int. Cl.: F02M 61/04, F02M 61/06, F02M 61/10, F02M 61/16, F02M 61/20, F02M 45/08

(54) **Kraftstoffeinspritzdüse**
Fuel injection nozzle
Buse d'injection de carburant

(30) Priorität: 16.01.2004 DE 102004002286
(43) Veröffentlichungstag der Anmeldung: 20.07.2005
(73) Patentinhaber: MAN Diesel SE, 86153 Augsburg (DE)
(72) Erfinder: Haas, Stephan, 82291 Mammendorf (DE)
(74) Vertreter: Grünberger, Christian Thomas

(56) Entgegenhaltungen:
- EP-A- 1 041 272
- EP-A- 1 249 600
- EP-A- 1 283 336
- DE-A1- 3 818 862
- DE-A1- 10 100 512
- DE-C1- 4 123 721
- US-A1- 2003 094 517
- PATENT ABSTRACTS OF JAPAN Bd. 2000, Nr. 03, 30. März 2000 (2000-03-30) -& JP 11 351105 A (DENSO CORP), 21. Dezember 1999 (1999-12-21)

## Beschreibung

Die Erfindung betrifft eine Kraftstoffeinspritzdüse mit einem Gehäuse, in dem eine unter der Wirkung einer Feder durch Anlage an einen Sitz in Schließstellung gehaltene, durch den Druck des eingespritzten Kraftstoffs aufsteuerbare Düsennadel angeordnet ist.

Die EP 1 041 272 A oder die DE 41 23 721. C zeigt bereits eine Kraftstoffeinspritzdüse, bei der ein Steuerkolben zur Begrenzung des Einspritznadelhubs vorhanden ist. Der Steuerkolben ist unter dem Einsfluss eines Steuerventils, das den Druck im Steuerraum kontrolliert, zwischen zwei gehäusefesten Anschlagstellen beweglich. Abhängig davon variiert der maximale Hub der Düsennadel, so dass selektiv eine bzw. zwei Reihen von Spritzlöcher freigegeben werden können.

Der Erfindung liegt die Aufgabe zugrunde, eine einfach und raumsparend aufgebaute Kraftstoffeinspritzdüse zu schaffen, die in zwei verschiedene, genau definierbare Betriebsstellungen für Voll- und Teillast überführbar und deren Anwendung nicht auf ein spezielles Einspritzsystem beschränkt ist.

Erfindungsgemäß wird dies dadurch erreicht, dass ein zur Überführung in eine von zwei unterschiedlichen axialen Stellungen mittels eines Druckfluiids beaufschlagbarer oder druckentlastbarer Steuerkolben vorgesehen ist, der den Öffnungsweg der Düsennadel zur Freigabe einer oder mehrerer Spritzlochreihen begrenzt.

Hierdurch ergibt sich ein einfacher Aufbau, der innerhalb der Umrisse einer normalen Kraftstoffeinspritzdüse untergebracht werden kann.

Die der Düsennadel abgewandte Stirnfläche des Steuerkolbens ist in einer den Öffnungsweg der Düsennadel zur Freigabe einer Spritzlochreihe begrenzenden Teillaststellung druckbeaufschlagt und in einer weiteren, alle übereinander angeordneten Spritzlochreihen freigebenden Volllaststellung druckentlastet.

Gemäß der Erfindung liegt der Steuerkolben in der Teillaststellung mit seiner der Düsennadel zugewandten Stirnfläche an einem gehäusefesten Anschlag an. Der Steuerkolben liegt in der Volllaststellung mit einer der Düsennadel abgewandten Stirnfläche an einem weiteren gehäusefesten Anschlag an. Hierdurch ergeben sich genau definierte Betriebsstellungen für die beiden Lastbereiche.

Weitere Merkmale und Vorteile der Erfindung ergeben sich aus den zusätzlichen Unteransprüchen und einer Beschreibung zweier Ausführungsbeispiele anhand der Zeichnung. Auf dieser zeigen jeweils in einem senkrechten Schnitt:
Figur 1 eine Kraftstoffeinspritzdüse mit Kraftstoff als Druckfluid
Figur 2 eine Kraftstoffeinspritzdüse mit Schmieröl als Druckfluid.

Die Einspritzdüse gemäß Figur 1 weist ein aus drei Teilen 1, 2, 3 zusammengesetztes Gehäuse auf. Im Gehäuse 1 ist eine Düsennadel 4 axial verschiebbar geführt, die einen Abschnitt 5 mit vergrößertem Durchmesser aufweist. Der Abschnitt 5 ragt in einen Druckraum 6 hinein, dem der einzuspritzende Kraftstoff über eine Leitung 7 zugeführt wird. Das untere Ende der Ventilnadel 4 liegt unter der Wirkung einer Feder 8 an einem Sitz 9 an. An diesem Ende der Ventilnadel 4 befindet sich ein Steuerzapfen 10, der einen Vorlageraum 11 durchsetzt. In den Vorlageraum 11 mündet eine erste Reihe von Spritzlöcher 12. Das untere Ende des Steuerzapfens 10 ragt abdichtend in einen weiteren Vorlageraum 13 hinein, in den mindestens eine weitere Reihe von Spritzlöchem 14 mündet.

Die obere Stirnfläche 15 der zweiteilig ausgeführten Düsennadel 4 befindet sich in der in Figur 1 dargestellten Ruhestellung in einem Abstand h1 von der unteren Stirnfläche 16 eines im Gehäuseteil 2 in Achsrichtung geführten Steuerkolbens 17. Dabei liegt der Steuerkolben 17 mit dem Rand seiner unteren Stirnfläche 16 an einen ringförmigen gehäusefesten Anschlag 18 an. Der Steuerkolben 17 durchsetzt eine ringförmige Kammer 19, die über eine Leitung 20 mit der den Kraftstoff führenden Leitung 7 in Verbindung steht. Von der Kammer 19 führt eine Leitung 21 im Steuerkolben 17 zu einem Druckraum 22 über der oberen Stirnfläche 23 des Steuerkolbens 17. Der Druckraum 22 ist seitlich durch den Gehäuseteil 2 und oben durch einen plattenförmigen Anschlag 24 begrenzt. Der Anschlag 24 weist eine Bohrung 25 auf, die durch ein Verschlussorgan verschließbar ist. Das Verschlussorgan weist eine Verschlusskugel 26 auf, die mittels einer Stellstange 27 in Verschlussstellung haltbar ist. Die Stellstange 27 ist in Abhängigkeit vom Lastzustand des Motors derart verstellbar, dass in der Ruhestellung und in der Teillaststellung die Verschlusskugel 26 in der Schließposition gehalten wird und in der Volllaststellung die Verschlusskugel freigibt, so dass der Kraftstoff durch eine Leitung 28 abfließen kann. Es sind jedoch auch anders aufgebaute, in Abhängigkeit von der Motorleistung aufund zugesteuerte Verschlussorgane verwendbar.

Wird in der Einstellung für den Teillastbereich, in der das Verschlussorgan 26, 27 geschlossen ist Kraftstoff durch die Leitung 7 unter Druck eingeleitet so baut sich über die Leitungen 20, 21 im Druckraum 22 ebenfalls Druck auf, der den Steuerkolben 17 gegen den Anschlag 18 drückt. Gleichzeitig wird die Düsennadel 4 vom Sitz 9 abgehoben bis ihre Stirnfläche 15 zur Anlage an der Stirnfläche 16 kommt. Bei entsprechender Bemessung einerseits der die Düsennadel 4 in die Öffnungsbewegung versetzenden Flächen und andererseits der Stirnfläche 23 bleibt der Steuerkolben 17 in Folge des Drucks im Druckraum 20 in Anlage an dem Anschlag 18. Die Düsennadel 4 kann sich daher nur um den Weg h1 soweit bewegen, dass Kraftstoff über den Vorlageraum 11 aus den Spritzlöchern 12 austritt.

Bei Umstellung der Stellstange 27 auf Volllastbetrieb gibt diese die Verschlusskugel 26 frei. Tritt jetzt der Kraftstoff durch die Leitungen 20, 21 in den Druckraum 22, so fließt er über die Leitung 28 ab. Der Steuerkolben 17 kann sich daher zusätzlich um den Weg h2 bis zur Anlage an dem Anschlag 24 bewegen. Dieser Bewegung folgt die Düsennadel 4. Dabei tritt der Steuerzapfen 10 aus dem Vorlageraum 13 aus. Der Kraftstoff gelangt daher auch zu den Spritzlöchem 14.

Die Anordnung gemäß Figur 2 ist im Prinzip ebenso aufgebaut wie die nach Figur 1. Lediglich ist hier die Kammer 19 an eine Leitung 30 angeschlossen, der mittels einer Pumpe 31 Schmieröl unter Druck zugeführt wird. Dieses Schmieröl gelangt dann über die Leitung 21 in den Druckraum 22. Die weitere Funktion stimmt mit der Anordnung gemäß Figur 1 überein. Es besteht auch die Möglichkeit, den Druckraum 22 mit einem Druckfluid aus einem gesonderten Flüssigkeitskreislauf zu beaufschlagen.

## Patentansprüche

1. Kraftstoffeinspritzdüse mit einem Gehäuse (1,2,3) in dem eine unter der Wirkung einer Feder (8) durch Anlage an einem Sitz (9) in Schließstellung gehaltene, durch den Druck des eingespritzten Kraftstoffs aufsteuerbare Düsennadel (4) angeordnet ist, mit einem zur Überführung in eine von zwei unterschiedlichen axialen Stellungen mittels eines Druckfluids beaufschlagbaren oder druckentlastbaren Steuerkolben (17), der den Öffnungsweg der Düsennadel (4) zur Freigabe einer oder mehrerer Reihen von Spritzlöchern (12, 14) begrenzt, wobei die der Düsennadel (4) abgewandte Stirnfläche (23) des Steuerkolbens (17) in einer den Öffnungsweg der Düsennadel zur Freigabe einer Spritzlochreihe (12) begrenzenden Teillaststellung druckbeaufschlagt und einer alle übereinander angeordneten Spritzlochreihen (12, 14) freigebenden Volllaststellung druckentlastet ist, wobei zur genauen Definition der Betriebsstellungen für beide Lastbereiche der Steuerkolben (17) in der Teillaststellung mit seiner mit der Düsennadel (4) zugewandten Stirnfläche (16) an einem gehäusefesten Anschlag (18) anliegt, so dass aufgrund abgestimmter Bemessung einerseits der die Düsennadel (4) in die Öffnungsbewegung versetzenden Flächen und andererseits der Stirnfläche (23) der Steuerkolben (17) in Folge des Drucks in einem oberhalb des Steuerkolbens (17) angeordneten mit Druckfluid beaufschlagbaren Druckraums (22) in Anlage an den Anschlag (18) bleibt, der Steuerkolben (17) in der Volllaststellüng mit seiner von der Düsennadel (4) abgewandten Stirnfläche (23) an einem gehäusefesten Anschlag (24) anliegt und der Druckraum (22) mittels eines in Abhängigkeit von Lastzustand des Motors gesteuerten Verschlussorgans (26, 27) in der Volllaststellung druckentlastbar ist, **dadurch gekennzeichnet dass** stromab des Sitzes (9) der Düsennadel (4) einer zu der ersten Reihe von Spritzlöchern (12) führender Vorlageraum (11) angeordnet ist und die Düsennadel (4) einen den Vorlageraum durchsetzenden Steuerzapfen (10) aufweist, der in der Ruhe- und Teillaststellung abdichtend in einen weiteren Vorlageraum (13) für die restlichen Spritlzöcher hineinragt und den Zufluss zum weiteren Vorlageraum (13) in der Volllaststellung freigibt.

2. Kraftstoffeinspritzdüse nach Anspruch 1, **dadurch gekennzeichnet, dass** der Steuerkolben (17) eine von einer seitlichen ringförmige Kammer (19) für das Druckfluid zum Druckraum (22) führende Leitung (21) aufweist.

3. Kraftstoffeinspritzdüse nach Anspruch 1 oder 2, **dadurch gekennzeichnet, dass** das Verschlussorgan (26, 27) eine in Abhängigkeit von der Motorleistung angesteuerte, eine Verschlusskugel (26) im Teillastbereich in Schließstellung haltende Stellstange (27) aufweist;

4. Kraftstoffeinspritzdüse nach einem der vorangehenden Ansprüche, **dadurch gekennzeichnet, dass** als Druckfluid Kraftstoff Verwendung findet.

5. Kraftstoffeinspritzdüse nach einem der Ansprüche 1-3, **dadurch gekennzeichnet, dass** als Druckfluid Schmieröl Verwendung findet.

6. Kraftstoffeinspritzdüse nach Anspruch 5, **dadurch gekennzeichnet, dass** im Schmierölzufluss (30) eine den Druck erhöhende Pumpe (31) vorgesehen ist.

## Claims

1. A fuel injection nozzle having a housing (1, 2, 3) arranged in which there is a nozzle needle (4) which is held in the closed position under the action of a spring (8) by being positioned against a seat (9) and which can be controlled open by the pressure of the injected fuel, having a control piston (17) to which a pressure fluid can be applied or which can be relieved from pressure for transfer into one of two different axial positions and which limits the opening path of the nozzle needle (4) to free one or more rows of spray holes (12, 14), wherein the end face (23) of the control piston (17) that is remote from the nozzle needle (4) has pressure applied to it in a partial-load position limiting the opening path of the nozzle needle to free one row of spray holes (12) and is relieved from pressure in a full-load position that frees all the rows of spray holes (12, 14) arranged one above the other, wherein for precise definition of the operating positions for both load ranges the control piston (17) in the partial-load position rests with its end face (16) that faces the nozzle needle (4) against a stop (18), which is secure with respect to the housing, so that by virtue of co-ordinated dimensioning, on the one hand, of the faces setting the nozzle needle (4) into the opening movement and, on the other hand, of the end face (23) the control piston (17) in consequence of the pressure in a pressure chamber (22), which is arranged above the control piston (17) and to which pressure fluid can be applied, remains positioned against the stop (18), the control piston (17) in the full-load position rests with its end face (23), which is remote from the nozzle needle (4), against a stop (24), which is secure with respect to the housing, and the pressure chamber (22) is relieved from pressure in the full-load position by means of a closing part (26, 27) which is controlled as a function of the load state of the motor, **characterised in that** arranged downstream of the seat (9) of the nozzle needle (4) there is a collecting space (11) leading to the first row of spray holes (12), and the nozzle needle (4) has a control pin (10) that passes through the collecting space and, sealing in the rest and partial-load position, projects into a further collecting space (13) for the remaining spray holes and frees the inflow to the further collecting space (13) in the full-load position.

2. A fuel injection nozzle according to claim 1, **characterised in that** the control piston (17) has a line (21) that leads from a lateral annular chamber (19) for the pressure fluid to the pressure chamber (22).

3. A fuel injection nozzle according to claim 1 or 2, **characterised in that** the closing part (26, 27) has an adjusting rod (27) that is activated as a function of the motor power and holds a closing ball (26) in the closed position in the partial-load range.

4. A fuel injection nozzle according to one of the preceding claims, **characterised in that** fuel is used as the pressure fluid.

5. A fuel injection nozzle according to one of claims 1-3, **characterised in that** lubricating oil is used as the pressure fluid.

6. A fuel injection nozzle according to claim 5, **characterised in that** a pump (31) that increases the pressure is provided in the lubricating-oil inflow (30).

## Revendications

1. Injecteur de carburant comportant un boîtier (1, 2, 3) recevant :
- une aiguille d'injecteur (4) soumise à l'action d'un ressort (8) qui la maintient appliquée contre un siège (9) en position de fermeture, et commandée dans le sens de l'ouverture par la pression du carburant à injecter,
- un piston de commande (17) sollicité par un liquide sous pression ou déchargé en pression pour passer dans l'une des deux positions axiales différentes, ce piston délimitant la course d'ouverture de l'aiguille d'injecteur (4) pour libérer une ou plusieurs séries d'orifices d'éjection (12, 14),
- la surface frontale (23) du piston de commande (17) non tournée vers l'aiguille d'injecteur (4) est sollicitée en pression dans une position de charge partielle délimitant la course d'ouverture de l'aiguille d'injecteur pour libérer l'une des séries d'orifices d'éjection (12), et elle est déchargée en pression pour la position de charge totale, libérant toutes les séries superposées d'orifices d'éjection (12, 14), et
- pour définir précisément les positions de fonctionnement correspondant aux deux plages de charge,
* en position de charge partielle, le piston de commande (17) s'appuie par sa face frontale (16) tournée vers l'aiguille d'injecteur (4) contre une butée (18) solidaire du boîtier de façon que grâce aux dimensionnements appropriés des surfaces qui assurent le déplacement de l'aiguille d'injecteur (4) dans sa course d'ouverture et de la surface frontale (23) du piston de commande (17), le piston reste en appui contre la butée (18), sous l'effet de la pression régnant dans une chambre de pression (22) au-dessus du piston de commande (17) et chargé en liquide sous pression,
* en position de charge totale le piston de commande (17) s'appuie par sa face frontale (23) non tournée vers l'aiguille d'injecteur (4) contre une butée (24) solidaire du boîtier, et la chambre de pression (22) est déchargée en pression pour la position de charge totale par un organe de fermeture (26, 27) commandé en fonction de l'état de charge du moteur,
**caractérisé en ce qu'**
en aval du siège (9) de l'aiguille d'injecteur (4), une préchambre (11) aboutit à la première série d'orifices d'éjection (12), et l'aiguille d'injecteur (4) comporte un téton de commande (10) qui traverse la préchambre et, en position de repos et de charge partielle, il pénètre de façon étanche dans une autre préchambre (13) pour les autres orifices d'éjection et libère l'arrivée vers l'autre préchambre (13) en position de charge totale.

2. Injecteur de carburant selon la revendication 1,
**caractérisé en ce que**
le piston de commande (17) comporte une conduite (21) allant d'une chambre annulaire latérale (19) de liquide sous pression vers la chambre de pression (22).

3. Injecteur de carburant selon la revendication 1 ou 2,
**caractérisé en ce que**
l'organe d'obturation (26, 27) comporte une tige d'actionnement (26) commandée en fonction de la puissance du moteur et qui maintient une bille d'obturation (26) en position de fermeture pour la plage de charge partielle.

4. Injecteur de carburant selon les revendications précédentes,
**caractérisé en ce que**
le liquide sous pression est du carburant.

5. Injecteur de carburant selon les revendications 1 à 3,
**caractérisé en ce que**
le liquide sous pression est de l'huile de lubrification.

6. Injecteur de carburant selon la revendication 5,
**caractérisé en ce que**
l'alimentation en huile de lubrification (30) comporte une pompe (31) de relevage de pression.
